# EUROPÄISCHE PATENTSCHRIFT

(11) **EP 3 590 153 B1**
(45) Veröffentlichungstag und Bekanntmachung des Hinweises auf die Patenterteilung: **24.08.2022**
(21) Anmeldenummer: 18704219.7
(22) Anmeldetag: 07.02.2018
(51) Int. Cl.: H01R 4/2433, H01R 9/24, H01R 31/08, H01R 9/26

(54) **REIHENKLEMMANORDNUNG**
TERMINAL BLOCK ARRANGEMENT
AGENCEMENT DE BARETTES À BORNE

(30) Priorität: 28.02.2017 DE 102017203205
(43) Veröffentlichungstag der Anmeldung: 08.01.2020
(73) Patentinhaber: Phoenix Contact GmbH & Co. KG, 32825 Blomberg (DE)
(72) Erfinder: WILLEMS, Marcel, 45143 Essen (DE); BRAND, Jürgen, 32760 Detmold (DE)
(74) Vertreter: Richly & Ritschel Patentanwälte PartG mbB
(86) Internationale Anmeldenummer: PCT/EP2018/053049
(87) Internationale Veröffentlichungsnummer: WO 2018/158054

(56) Entgegenhaltungen:
- EP-A1- 1 742 301
- EP-A2- 0 794 592
- EP-A2- 0 971 439
- EP-A2- 1 976 064
- WO-A1-2015/091203
- WO-A1-2018/046576
- DE-A1-102005 005 082
- DE-A1-102008 060 283
- DE-A1-102009 016 087
- DE-C1- 4 332 969
- DE-U1-202014 106 058
- US-B1- 6 406 324

## Beschreibung

Die vorliegende Erfindung betrifft eine Reihenklemmanordnung nach dem Oberbegriff von Anspruch 1. Elektrische Verbindungsklemmen sind aus dem Stand der Technik bekannt und häufig als Reihenklemmen ausgebildet, die bei der Verdrahtung elektrischer Anlagen und Geräte verwendet werden. Reihenklemmen werden üblicherweise auf Tragschienen aufgerastet, welche ihrerseits häufig in einer Mehrzahl in einem Schaltschrank angeordnet sind. Als Leiteranschlusselemente werden in Reihenklemmen üblicherweise Schraubklemmen oder Zugfederklemmen verwendet. Daneben können aber auch Schneidanschlussklemmen oder Schenkelfederklemmen verwendet werden.

Eine Verbindungsklemme weist mindestens zwei Leiteranschlusselemente auf, die über eine elektrisch leitende Verbindungsschiene, die Stromschiene, elektrisch miteinander verbunden sind. Neben diesem Grundtyp, der häufig auch als die Durchgangsklemme bezeichnet wird, gibt es eine Vielzahl von unterschiedlichen Reihenklemmentypen, die speziell an den jeweiligen Anwendungsfall angepasst sind. Als Beispiel seien hier Schutzleiterklemmen, Trennklemmen und Prüfklemmen genannt.

Es ist häufig erforderlich, dass mehrere beispielsweise in einem Schaltschrank angeordnete bzw. verbaute Verbindungsklemmen das gleiche elektrische Potential aufweisen. Zu diesem Zweck ist es aus dem Stand der Technik bekannt, dass Verbindungsklemmen einen Brückenschacht aufweisen, über den die Stromschienen der jeweiligen Verbindungsklemmen elektrisch kontaktierbar sind. Zur Brückung von zwei oder mehr Verbindungsklemmen, wobei bei der Brückung die elektrischen Potentiale der Verbindungsklemmen miteinander elektrisch verbunden werden, sind aus dem Stand der Technik Steckbrücken bekannt, die in die jeweiligen Brückenschächten der Verbindungsklemmen eingeschoben werden. Solche in der DE 20 2014 100 897 U1 beschriebenen Steckbrücken weisen ein elektrisch isolierendes Gehäuse auf, in dem mehrere elektrisch miteinander verbundene Kontaktstifte angeordnet sind. Durch Einführen einer solchen Steckbrücke in Brückenschächte von Verbindungsklemmen werden die Stromschienen dieser Verbindungsklemmen mittels der Steckbrücke miteinander elektrisch verbunden, so dass die so miteinander gebrückten Verbindungsklemmen das gleiche elektrische Potential aufweisen.

Bei geometrisch komplexen Anordnungen von miteinander zu brückenden Verbindungsklemmen, die beispielsweise auf unterschiedlichen Tragschienen aufgerastet sind, ist folglich auch die geometrische Ausgestaltung der Steckbrücken zur Brückung dieser Verbindungsklemmen komplex. Ferner müssen zur Brückung der Verbindungsklemmen speziell geometrisch ausgeformte Steckbrücken mit an vorgegeben Positionen angeordneten Kontaktstiften verwendet werden.

EP 0 794 592 A2 offenbart eine Reihenklemmanordnung gemäß dem Oberbegriff von Anspruch 1.

Der vorliegenden Erfindung liegt die Aufgabe zugrunde, eine Reihenklemmanordnung mit einem Kabelbrückenmodul zur Brückung von Verbindungsklemmen bereitzustellen, mittels dem Verbindungsklemmen vereinfacht miteinander gebrückt werden können.

Die der vorliegenden Erfindung zugrundeliegende Aufgabe wird durch eine Reihenklemmanordnung mit den Merkmalen des Anspruchs 1 gelost. Vorteilhafte Ausgestaltungen der Reihenklemmanordnung sind in den von Anspruch 1 abhängigen Ansprüchen beschrieben.

Durch das Kabelbrückenmodul der erfindungsgemäßen Reihenklemmanordnung ist es möglich, zwei Verbindungsklemmen unabhängig von deren Positionierung zueinander besonders einfach miteinander zu brücken, so dass beide Verbindungsklemmen, im Genaueren die jeweiligen Stromschienen der Verbindungsklemmen, das gleiche elektrische Potential aufweisen. Ein Brücken einer ersten Verbindungsklemme mit einer zweiten Verbindungsklemme wird durch Einführen eines ersten Kabelbrückenmoduls in den Brückenschacht einer ersten Verbindungsklemme derart, dass der erste Kontaktbereich des elektrischen Kontakts des ersten Kabelbrückenmoduls mit dem Stromschiene der ersten Verbindungsklemme elektrisch verbunden ist, und durch Einführen eines zweiten Kabelbrückenmoduls in den Brückenschacht einer zweiten Verbindungsklemme derart, dass der erste Kontaktbereich des elektrischen Kontakts des zweiten Kabelbrückenmoduls mit dem Stromschiene der zweiten Verbindungsklemme elektrisch verbunden ist, und durch anschließendes oder vorhergehendes Einführen und in elektrischen Kontakt bringen eines elektrischen Leiters mit den jeweiligen zweiten Kontaktbereichen des ersten Kabelbrückenmoduls und des zweiten Kabelbrückenmoduls erreicht. Daher können auch entfernt und beliebig zueinander angeordnet Verbindungsklemmen einfach gebrückt werden.

Das Kabelbrückenmodul ist zum Einsetzten/Einschieben in einen Brückenschacht einer eine Stromschiene aufweisenden Verbindungsklemme ausgebildet, so dass der erste Kontaktbereich des elektrischen Kontakts mit der Stromschiene der Verbindungsklemme in elektrischen Kontakt steht. Eine elektrische Kontaktierung einer Stromschiene einer Verbindungsklemme erfolgt folglich durch Einstecken/Einschieben des Kabelbrückenmoduls in den Brückenschacht der Verbindungsklemme.

Die jeweilige elektrische Verbindungsklemme ist erfindungsgemäß eine Reihenklemme, die wiederum erfindungsgemäß als Durchgangsklemme ausgebildet ist.

Unter einer elektrischen Brückung zweier Verbindungsklemmen ist im Sinne der Erfindung eine elektrische Verbindung der Stromschienen der Verbindungsklemmen zu verstehen.

Der erste Kontaktbereich des elektrischen Kontakts ist vorzugsweise als Kontaktstift ausgebildet.

Das Betätigungselement ist vorzugsweise im Gehäuse zwischen der Aufnahmestellung und der Kontaktstellung verstellbar.

Der elektrische Leiter ist vorzugsweise als Kabel, weiter vorzugsweise als mit einer Isolierschicht ausgebildetes Kabel ausgebildet.

Vorzugsweise ist das Kabelbrückenmodul derart ausgebildet, dass das Betätigungselement als Schwenkelement ausgebildet ist und im Gehäuse zwischen der Aufnahmestellung und der Kontaktstellung drehbar gelagert ist.

Ein entsprechend ausgebildetes Kabelbrückenmodul weist einen einfachen Aufbau auf und bietet ferner den Vorteil, dass das Betätigungselement verliersicher im Gehäuse gelagert ist. Auch ist die Bedienung des entsprechend ausgebildeten Kabelbrückenmoduls besonders einfach, da eine gewünschte Anzahl von Kabelbrückenmodulen in Brückenschächte von miteinander zu verbindenden Verbindungsklemmen eingesetzt werden, woraufhin elektrische Leiter in die Leiteraufnahmen der Kabelbrückenmodule eingesetzt und mit den jeweiligen elektrischen Kontakten der Kabelbrückenmodule in elektrischen Kontakt gebracht werden. Ferner ist die Bedienung eines entsprechend ausgebildeten Kabelbrückenmoduls besonders einfach, da der in den Aufnahmeraum des Kabelbrückenmoduls einzusetzende elektrische Leiter mit einer Hand gehalten und positioniert werden kann, wobei mittels einer anderen Hand des Bedieners das Schwenkelement von der Aufnahmestellung in die Kontaktstellung verdreht bzw. verschwenkt werden kann, um den elektrischen Kontakt des zweiten Kontaktbereichs des elektrischen Kontakts mit dem elektrischen Leiter herzustellen.

Das Schwenkelement kann auch als Drehelement und/oder als Schwenkhebel und/oder als Drehhebel bezeichnet werden. Ferner kann ein Verdrehen des als Schwenkelement ausgebildeten Betätigungselements auch als Verschwenken bezeichnet werden.

Vorzugsweise ist das Kabelbrückenmodul derart ausgebildet, dass das Betätigungselement als Drückelement ausgebildet ist und bezüglich des Gehäuses zwischen der Aufnahmestellung und der Kontaktstellung translatorisch verschiebbar ist.

Auch ein entsprechend ausgebildetes Kabelbrückenmodul weist einen einfachen Aufbau auf. Das Drückelement kann entweder von dem Gehäuse lösbar ausgebildet sein oder verliersicher an dem Gehäuse translatorisch verschiebbar gelagert sein. Auch ist die Bedienung des entsprechend ausgebildeten Kabelbrückenmoduls besonders einfach, da eine gewünschte Anzahl von Kabelbrückenmodulen in Brückenschächte von miteinander zu verbindenden Verbindungsklemmen eingesetzt werden, woraufhin elektrische Leiter in die Leiteraufnahmen der Kabelbrückenmodule eingesetzt und mit den jeweiligen elektrischen Kontakten der Kabelbrückenmodule in elektrischen Kontakt gebracht werden. Ferner ist die Bedienung eines entsprechend ausgebildeten Kabelbrückenmoduls besonders einfach, da der in den Aufnahmeraum des Kabelbrückenmoduls einzusetzende elektrische Leiter mit einer Hand gehalten und positioniert werden kann, wobei mittels einer anderen Hand des Bedieners das Drückelement von der Aufnahmestellung in die Kontaktstellung verschoben werden kann, um den elektrischen Kontakt des zweiten Kontaktbereichs des elektrischen Kontakts mit dem elektrischen Leiter herzustellen.

Das Drückelement kann auch als Deckel bzw. Deckelelement bezeichnet werden.

Vorzugsweise ist das Kabelbrückenmodul derart ausgebildet, dass die Leiteraufnahme in dem Betätigungselement angeordnet ist.

Das Betätigungselement kann dabei als bezüglich des Gehäuses drehbares Schwenkelement oder als bezüglich des Gehäuses translatorisch verschiebbares Drückelement ausgebildet sein.

Vorzugsweise ist das Kabelbrückenmodul derart ausgebildet, dass die Leiteraufnahme als Durchgangsbohrung durch das Betätigungselement ausgebildet ist.

Ein entsprechend ausgebildetes Kabelbrückenmodul weist eine besonders einfache Handhabe auf. Insbesondere bei einer Ausgestaltung des Kabelbrückenmoduls, bei dem das Betätigungselement als Schwenkelement ausgebildet ist, ist das Kontaktieren eines in der Leiteraufnahme eingesetzten elektrischen Leiters, beispielsweise eines Kabels, mit dem zweiten Kontaktbereich des elektrischen Kontakts einfach möglich.

Vorzugsweise ist das Kabelbrückenmodul derart ausgebildet, dass die Leiteraufnahme in dem Gehäuse angeordnet ist.

Vorzugsweise ist das Kabelbrückenmodul derart ausgebildet, dass die Leiteraufnahme als Lageschale ausgebildet ist.

Erfindungsgemäß ist das Kabelbrückenmodul derart ausgebildet, dass der zweite Kontaktbereich des elektrischen Kontakts als Schneideinsatz ausgebildet ist, wobei durch Überführen des Betätigungselements von der Aufnahmestellung in die Kontaktstellung der in der Leiteraufnahme befindliche elektrische Leiter mittels des Schneideinsatzes elektrisch kontaktiert wird.

Vorzugsweise wird der elektrische Leiter mittels des Schneideinsatzes dadurch elektrisch kontaktiert, dass der Schneideinsatz den elektrischen Leiter, zumindest eine Isolierschicht des elektrischen Leiters, teilweise durchtrennt.

Ein entsprechend ausgebildetes Kabelbrückenmodul weist den Vorteil auf, dass mit einer Isolierschicht ummantelte elektrische Leiter direkt mit dem zweiten Kontaktbereich des elektrischen Kontakts des Kabelbrückenmoduls verbunden werden können, ohne dass die Isolierschicht des elektrischen Leiters, beispielsweise eines Kabels, zuvor entfernt werden muss. Folglich weist das entsprechend ausgebildete Kabelbrückenmodul eine nochmals verbesserte Bedienerfreundlichkeit auf.

Der zweite Kontaktbereich des elektrischen Kontakts ist in nicht beanspruchten Beispielen als Schraubanschluss oder als Federanschluss oder als Bolzenanschluss oder als Steckanschluss ausgebildet.

Weitere Vorteile, Einzelheiten und Merkmale der Erfindung ergeben sich nachfolgend aus den erläuterten Ausführungsbeispielen. Dabei zeigen im Einzelnen:
- Figur 1A:: eine perspektivische Darstellung eines Kabelbrückenmoduls für eine ersten Ausführungsform einer erfindungsgemäßen Reihenklemmanordnung, wobei sich ein Betätigungselement des Kabelbrückenmoduls in dessen Aufnahmestellung befindet;
- Figur 1B:: eine Querschnittsdarstellung des in Figur 1A gezeigten Kabelbrückenmoduls mit einem sich in dessen Leiteraufnahme befindlichen elektrischen Leiter;
- Figur 1C:: das in Figur 1B gezeigte Kabelbrückenmodul samt sich in dessen Leiteraufnahme befindlichem elektrischen Leiter, wobei sich das Betätigungselement des Kabelbrückenmoduls in dessen Kontaktstellung befindet;
- Figur 2A:: eine perspektivische Darstellung einer Reihenklemmanordnung gemäß der ersten Ausführungsform der vorliegenden Erfindung mit zwei Kabelbrückenmodulen, wobei sich die Betätigungselemente der Kabelbrückenmodule jeweils in deren Aufnahmestellung befinden;
- Figur 2B:: die in Figur 2A gezeigte Reihenklemmanordnung in Seitenansicht, wobei die zwei Kabelbrückenmodule mittels eines elektrischen Leiters miteinander verbunden sind und sich die Betätigungselemente der jeweiligen Kabelbrückenmodule in deren Kontaktstellung befinden;
- Figur 3A:: eine perspektivische Darstellung eines Kabelbrückenmoduls für eine zweite Ausführungsform einer erfindungsgemäßen Reihenklemmanordnung, wobei sich ein Betätigungselement des Kabelbrückenmoduls in dessen Kontaktstellung befindet;
- Figur 3B:: eine Querschnittsdarstellung des in Figur 3A gezeigten Kabelbrückenmoduls mit einem sich in dessen Leiteraufnahme befindlichen elektrischen Leiter, wobei sich das Betätigungselement des Kabelbrückenmoduls in dessen Aufnahmestellung befindet;
- Figur 3C:: eine Querschnittsdarstellung des in Figur 3A gezeigten Kabelbrückenmoduls samt sich in dessen Leiteraufnahme befindlichem elektrischen Leiter, bei dem sich das Betätigungselement des Kabelbrückenmoduls in dessen Kontaktstellung befindet;
- Figur 4:: eine perspektivische Darstellung einer Reihenklemmanordnung gemäß der zweiten Ausführungsform der vorliegenden Erfindung mit drei Kabelbrückenmodulen, wobei sich die Betätigungselemente der Kabelbrückenmodule jeweils in deren Kontaktstellung befinden.

In der nun folgenden Beschreibung bezeichnen gleiche Bezugszeichen gleiche Bauteile bzw. gleiche Merkmale, so dass eine in Bezug auf eine Figur durchgeführte Beschreibung bezüglich eines Bauteils auch für die anderen Figuren gilt, sodass eine wiederholende Beschreibung vermieden wird. Ferner sind einzelne Merkmale, die in Zusammenhang mit einer Ausführungsform beschrieben wurden, auch separat in anderen Ausführungsformen verwendbar. Figur 1A zeigt in perspektivischer Darstellung ein Kabelbrückenmodul 100.

Das Kabelbrückenmodul 100 ist zur elektrischen Brückung von zwei elektrischen Verbindungsklemmen 20 (siehe Figuren 2A und 2B) ausgebildet, wobei die Verbindungsklemmen 20 jeweils einen Brückenschacht 23 aufweisen, über den jeweils eine Stromschiene der jeweiligen Verbindungsklemmen 20 kontaktierbar ist. Das Kabelbrückenmodul 100 weist ein elektrisch isolierendes Gehäuse 110 auf, in dem ein elektrischer Kontakt 130 angeordnet ist. Der elektrische Kontakt 130 weist einen ersten Kontaktbereich 131 und einen zweiten Kontaktbereich 132 auf, wobei der erste Kontaktbereich 131 mit dem zweiten Kontaktbereich 132 elektrisch und/oder galvanisch verbunden ist. Der erste Kontaktbereich 131 ist bei den Ausführungsbeispielen als Kontaktstift 131 ausgebildet, ragt aus dem Gehäuse 110 hervor und ist zur elektrischen Kontaktierung mit einer Stromschiene einer Verbindungsklemme 20 ausgebildet. Der zweite Kontaktbereich 132 ist erfindungsgemäß als Schneideinsatz 132 ausgebildet und innerhalb des Gehäuses 110 angeordnet.

Das Kabelbrückenmodul 100 weist ferner ein Betätigungselement 120 auf, das als Schwenkelement 120 ausgebildet ist. Das Schwenkelement 120 ist innerhalb des Gehäuses 110 drehbar bzw. schwenkbar gelagert und um eine Drehachse 123 drehbar bzw. schwenkbar. In dem Schwenkelement 120 ist eine Leiteraufnahme 121 zur Aufnahme eines elektrischen Leiters 10, beispielsweise eines Kabels 10 ausgebildet. Die Leiteraufnahme 121 ist bei dem Kabelbrückenmodul 100 als Durchgangsbohrung 121 durch das Schwenkelement 120 ausgebildet.

Der als Kabel 10 ausgebildete elektrischer Leiter 10, der in den dargestellten Ausführungsbeispielen mit einer Isolierummantelung 11 umschlossen ist, ist über eine Leitereinführöffnung 122 in den Leiteraufnahmeraum 121 einführbar. Damit das Kabel 10 über die Leitereinführöffnung 122 in die Leiteraufnahme 121 des Schwenkelements 120 vereinfacht eingeführt werden kann, ist das Schwenkelement 120 zwischen einer Aufnahmestellung, die in den Figuren 1A und 1B gezeigt ist, und einer Kontaktstellung, die in Figur 1C dargestellt ist, um die Drehachse 123 drehbar. In der Aufnahmestellung des Schwenkelements 120 ist das Kabel 10 vereinfacht in die Durchgangsbohrung 121 des Schwenkelements 120 einführbar. Durch Verschwenken des Schwenkelement 120 um die Drehachse 123, was bei den Darstellungen der Figuren 1A bis 1C durch eine Drehung des Schwenkelements 120 entgegen des Uhrzeigersinns erfolgt, wird der elektrische Leiter 10 mit dem als Schneideinsatz 132 ausgebildeten zweiten Kontaktbereich 132 des elektrischen Leiters 130 in Kontakt gebracht.

Durch Überführen des Schwenkelements 120 von der Aufnahmestellung in die in Figur 1C dargestellte Kontaktstellung wird der elektrische Leiter 10 als auch die Isolierummantelung 11 des elektrischen Leiters 10 mittels des Schneideinsatzes 132 durchtrennt, so dass der elektrische Leiter 10 mit dem Schneideinsatz 132 in elektrischen Kontakt steht. Folglich steht der elektrische Leiter 10 über den Schneideinsatz 132 auch mit dem Kontaktstift 131 in elektrischen Kontakt.

Figur 2A zeigt eine perspektivische Darstellung einer Verbindungsklemmenanordnung, die auch als Reihenklemmenanordnung bezeichnet werden kann. Die Reihenklemmenanordnung umfasst dabei zwei Verbindungsklemmenmodule, die auch als Reihenklemmenmodule bezeichnet werden können, wobei jedes Verbindungsklemmenmodul durch fünf Verbindungsklemmen 20 gebildet ist. Die Verbindungsklemmen 20 sind dabei jeweils auf einer Tragschiene 30 aufgerastet.

Aus Figur 2A ist ersichtlich, dass in einem Brückenschacht 23 einer Verbindungsklemme 20 ein Kabelbrückenmodul 100 eingesetzt ist, so dass der in Figur 2A nicht ersichtliche Kontaktstift 131 mit einer in den Figuren ebenfalls nicht sichtbaren Stromschiene der Verbindungsklemme 20 verbunden ist.

In dem in Figur 2A rechts dargestellten Verbindungsklemmenmodul, das ebenfalls aus fünf zueinander benachbarten Verbindungsklemmen 20 gebildet ist, ist ebenfalls in dem Brückenschacht 23 einer Verbindungsklemme 20 ein Kabelbrückenmodul 100 eingesetzt, so dass der Kontaktstift 131, der in den Figuren nicht ersichtlich ist, mit einer ebenfalls in den Figuren nicht gezeigten Stromschiene der Verbindungsklemme 20 in elektrischen Kontakt steht. Aus Figur 2B, die eine seitliche Darstellung der in Figur 2A dargestellten Reihenklemmanordnung zeigt, ist ersichtlich, dass die zwei Tragschienen 30 und somit die Verbindungsklemmenmodule auf unterschiedlichen Ebenen angeordnet sind. Zwei Kabelbrückenmodule 100, die in die jeweiligen Brückenschächten 23 jeweils einer Verbindungsklemme 20 eingesetzt sind, sind mittels eines Kabels 10 miteinander verbunden. Bei der Darstellung gemäß Figur 2A befinden sich die jeweiligen Schwenkelemente der 120 der Kabelbrückenmodule 100 in deren Aufnahmestellung, wohingegen in der Darstellung gemäß Figur 2B die Schwenkelemente 120 in ihrer Kontaktstellung dargestellte sind. Folglich sind die zwei elektrische Verbindungsklemmen 20 mittels einer Kabelbrückenanordnung, die zwei Kabelbrückenmodule 100 und einen elektrischen Leiter 10 aufweisen, auf besonders einfache Art und Weise und unabhängig von der Geometrie der Reihenklemmanordnung miteinander gebrückt.

Figur 3A zeigt in perspektivischer Darstellung ein Kabelbrückenmodul 200. Das Kabelbrückenmodul 200 ist zur elektrischen Brückung von zwei elektrischen Verbindungsklemmen 20 (siehe Figur 4) ausgebildet, wobei die Verbindungsklemmen 20 jeweils einen Brückenschacht 23 aufweisen, über den jeweils eine Stromschiene der jeweiligen Verbindungsklemmen 20 kontaktierbar ist.

Das Kabelbrückenmodul 200 weist ein elektrisch isolierendes Gehäuse 210 auf, in dem ein elektrischer Kontakt 230 angeordnet ist. Der elektrische Kontakt 230 weist einen ersten Kontaktbereich 231 und einen zweiten Kontaktbereich 232 auf, wobei der erste Kontaktbereich 231 mit dem zweiten Kontaktbereich 232 elektrisch und/oder galvanisch verbunden ist. Der erste Kontaktbereich 231 ist bei den Ausführungsbeispielen als Kontaktstift 231 ausgebildet, ragt aus dem Gehäuse 231 hervor und ist zur elektrischen Kontaktierung mit einer Stromschiene einer Verbindungsklemme 20 ausgebildet. Der zweite Kontaktbereich 232 ist erfindungsgemäß als Schneideinsatz 232 ausgebildet und innerhalb des Gehäuses 210 angeordnet.

Das Kabelbrückenmodul 200 weist ferner ein Betätigungselement 220 auf, das als Drückelement 220 bzw. als Deckel 220 bzw. als Deckelelement 220 ausgebildet ist. Das Drückelement 220 ist bezüglich des Gehäuses 210 translatorisch verschiebbar. In dem Gehäuse 210 ist eine Leiteraufnahme 211 zur Aufnahme eines elektrischen Leiters 10, beispielsweise eines Kabels 10 ausgebildet. Die Leiteraufnahme 211 ist bei dem Kabelbrückenmodul 200 als Lagerschale 211 ausgebildet.

Der als Kabel 10 ausgebildete elektrischer Leiter 10, der in den dargestellten Ausführungsbeispielen mit einer Isolierummantelung 11 umschlossen ist, ist über eine Leitereinführöffnung 212 in den Leiteraufnahmeraum 211 einführbar. Das Kabel 10 kann bei geöffnetem Kabelbrückenmodul 200 auf von oben an die Lagerschale 211 gelegt bzw. positioniert werden. Damit das Kabel 10 über die Leitereinführöffnung 212 in die Leiteraufnahme 211 vereinfacht eingeführt werden kann, ist das Drückelement 220 zwischen einer Aufnahmestellung, die in Figur 3B gezeigt ist, und einer Kontaktstellung, die in den Figuren 3A und 3C dargestellte ist, translatorisch verschiebbar. In der Aufnahmestellung des Drückelements 220 ist das Kabel 10 vereinfacht in die Leiteraufnahme 211 des Gehäuses 210 einführbar. Durch Verschieben des Drückelements 220 wird der elektrische Leiter 10 mit dem als Schneideinsatz 232 ausgebildeten zweiten Kontaktbereich 232 des elektrischen Leiters 230 in Kontakt gebracht.

Durch Überführen des Drückelements 220 von der in Figur 3B dargestellten Aufnahmestellung in die in Figur 3C dargestellte Kontaktstellung wird der elektrische Leiter 10 als auch die Isolierummantelung 11 des elektrischen Leiters 10 mittels des Schneideinsatzes 232 durchtrennt, so dass der elektrische Leiter 10 mit dem Schneideinsatz 232 in elektrischen Kontakt steht. Folglich steht der elektrische Leiter 10 über den Schneideinsatz 232 auch mit dem Kontaktstift 231 in elektrischen Kontakt. Damit das Drückelement 220 trotz Schneideinsatz 232 problemlos in dessen Kontaktstellung gebracht werden kann, weist das Drückelement 220 eine Ausnehmung 223 auf, in die ein Teil des Schneideinsatzes 232 in Kontaktstellung des Drückelements 220 aufgenommen ist.

Figur 4 zeigt eine perspektivische Darstellung einer weiteren Reihenklemmanordnung. Die Reihenklemmanordnung umfasst dabei drei Verbindungsklemmenmodule, wobei jedes Verbindungsklemmenmodul durch fünf Verbindungsklemmen 20 gebildet ist. Die Verbindungsklemmen 20 sind dabei jeweils auf einer Tragschiene 30 aufgerastet.

Aus Figur 4 ist ersichtlich, dass in jeweils einem Brückenschacht 23 von jeweils einer Verbindungsklemme 20 ein Kabelbrückenmodul 200 eingesetzt ist, so dass die jeweiligen Kontaktstifte 231 der Kabelbrückenmodule 200 mit jeweils einer in den Figuren nicht gezeigten Stromschiene der Verbindungsklemmen 20 verbunden sind. Die Verbindungsklemmen 20, in deren Brückenschächte 23 jeweils ein Kabelbrückenmodul 200 eingesetzt ist, sind mittels Kabeln 10 auf sehr einfache Art und Weise brückbar, obschon sich diese Verbindungsklemmen 20 auf unterschiedlichen Einbauebenen befinden.

### Bezugszeichenliste

- 10: elektrischer Leiter / Kabel
- 11: Isolierummantelung (des elektrischen Leiters)
- 20: Verbindungsklemme / Reihenklemme
- 21: erstes Leiteranschlusselement (der Verbindungsklemme)
- 22: zweites Leiteranschlusselement (der Verbindungsklemme)
- 23: Brückenschacht
- 30: Tragschiene
- 100: Kabelbrückenmodul
- 110: Gehäuse (des Kabelbrückenmoduls)
- 120: Betätigungselement / Schwenkelement (des Kabelbrückenmoduls)
- 121: Leiteraufnahme / Durchgangsbohrung
- 122: Leitereinführöffnung (der Leiteraufnahme / Durchgangsbohrung)
- 123: Drehachse (des Betätigungselements)
- 130: elektrischer Kontakt (des Kabelbrückenmoduls)
- 131: erster Kontaktbereich / Kontaktstift (des elektrischen Kontakts)
- 132: zweiter Kontaktbereich / Schneideinsatz (des elektrischen Kontakts)
- 200: Kabelbrückenmodul
- 210: Gehäuse (des Kabelbrückenmoduls)
- 211: Leiteraufnahme / Lagerschale (des Kabelbrückenmoduls)
- 212: Leitereinführöffnung (der Leiteraufnahme)
- 220: Betätigungselement / Drückelement (des Kabelbrückenmoduls)
- 223: Ausnehmung (des Betätigungselements)
- 230: elektrischer Kontakt (des Kabelbrückenmoduls)
- 231: erster Kontaktbereich / Kontaktstift (des elektrischen Kontakts)
- 232: zweiter Kontaktbereich / Schneideinsatz (des elektrischen Kontakts)

## Patentansprüche

1. Reihenklemmanordnung
- mit zumindest zwei elektrischen Verbindungsklemmen (20), die jeweils zumindest zwei über eine Stromschiene miteinander elektrisch verbundene Leiteranschlusselemente (21, 22) und einen Brückenschacht (23) aufweisen, über den die Stromschiene der jeweiligen Verbindungsklemme (20) elektrisch kontaktierbar ist, und zumindest ein
- Kabelbrückenmodul (100, 200) zur elektrischen Brückung der zumindestens zwei elektrischen Verbindungsklemmen (20), wobei das Kabelbrückenmodul (100, 200) zum Einsetzen in den Brückenschacht (23) ausgebildet ist, aufweisend
- ein elektrisch isolierendes Gehäuse (110, 210);
- eine Leiteraufnahme (121, 211) zur Aufnahme eines elektrischen Leiters (10); und
- einen elektrischen Kontakt (130, 230) mit einem aus dem Gehäuse (110, 210) ragenden ersten Kontaktbereich (131, 231) zur elektrischen Kontaktierung der Stromschiene der Verbindungsklemme (20) und mit einem im Gehäuse (110, 210) angeordneten zweiten Kontaktbereich (132, 232) zur elektrischen Kontaktierung des elektrischen Leiters (10), **gekennzeichnet durch** die folgenden Merkmale:
- das Kabelbrückenmodul (100, 200) weist ein Betätigungselement (120, 220) auf, das bezüglich des Gehäuses (110, 210) zwischen einer Aufnahmestellung, in der der elektrischer Leiter (10) in die Leiteraufnahme (121, 211) einführbar ist, und einer Kontaktstellung, in der der in der Leiteraufnahme (121, 211) befindliche elektrische Leiter (10) mit dem zweiten Kontaktbereich (132, 232) des elektrischen Kontakts (130, 230) galvanisch verbunden ist, verstellbar ist;
- der zweite Kontaktbereich (132, 232) des elektrischen Kontakts (130, 230) ist als Schneideinsatz (132, 232) ausgebildet; und
- durch Überführen des Betätigungselements (120, 220) von der Aufnahmestellung in die Kontaktstellung wird der in der Leiteraufnahme (121, 211) befindliche elektrische Leiter (10) mittels des Schneideinsatzes (132, 232) elektrisch kontaktiert.

2. Reihenklemmanordnung nach Anspruch 1, **dadurch gekennzeichnet, dass** das Betätigungselement (120) als Schwenkelement (120) ausgebildet ist und im Gehäuse (110) zwischen der Aufnahmestellung und der Kontaktstellung drehbar gelagert ist.

3. Reihenklemmanordnung nach Anspruch 1, **dadurch gekennzeichnet, dass** das Betätigungselement (220) als Drückelement (220) ausgebildet ist und bezüglich des Gehäuses (210) zwischen der Aufnahmestellung und der Kontaktstellung translatorisch verschiebbar ist.

4. Reihenklemmanordnung nach einem der vorhergehenden Ansprüche, **dadurch gekennzeichnet, dass** die Leiteraufnahme (121) in dem Betätigungselement (120) angeordnet ist.

5. Reihenklemmanordnung nach Anspruch 4, **dadurch gekennzeichnet, dass** die Leiteraufnahme (121) als Durchgangsbohrung (121) durch das Betätigungselement (120) ausgebildet ist.

6. Reihenklemmanordnung nach einem der Ansprüche 1 bis 5, **dadurch gekennzeichnet, dass** die Leiteraufnahme (211) in dem Gehäuse (210) angeordnet ist.

7. Reihenklemmanordnung nach Anspruch 6, **dadurch gekennzeichnet, dass** die Leiteraufnahme (211) als Lageschale (211) ausgebildet ist.

8. Reihenklemmanordnung nach jeweils einem der vorhergehenden Ansprüche, mit zumindest zwei der Kabelbrückenmodule (100, 200) und mit zumindest einem elektrischen Leiter (10), der mit den jeweiligen zweiten Kontaktbereichen (132, 232) der Kabelbrückenmodule (100, 200) elektrisch verbindbar/verbunden ist.

## Claims

1. Terminal block arrangement
- comprising at least two electrical connection terminals (20) which each have at least two conductor connection elements (21, 22) that are electrically connected to one another via a busbar and which each have a bridge shaft (23) via which the busbar of the relevant connection terminal (20) can be electrically contacted, and at least one
- cable bridge module (100, 200) for electrically bridging the at least two electrical connection terminals (20), the cable bridge module (100, 200) being designed for insertion into the bridge shaft (23), comprising
- an electrically insulating housing (110, 210);
- a conductor receptacle (121, 211) for receiving an electrical conductor (10); and
- an electrical contact (130, 230) having a first contact region (131, 231) for electrically contacting the busbar of the connection terminal (20), which region protrudes from the housing (110, 210), and having a second contact region (132, 232) for electrically contacting the electrical conductor (10), which region is arranged in the housing (110, 210), **characterized by** the following features:
- the cable bridge module (100, 200) has an actuating element (120, 220) which, relative to the housing (110, 210), can be adjusted between a receiving position, in which the electrical conductor (10) can be inserted into the conductor receptacle (121, 211), and a contact position, in which the electrical conductor (10) located in the conductor receptacle (121, 211) is electrically connected to the second contact region (132, 232) of the electrical contact (130, 230);
- the second contact region (132, 232) of the electrical contact (130, 230) is designed as a cutting insert (132, 232); and
- by transferring the actuating element (120, 220) from the receiving position into the contact position, the electrical conductor (10) located in the conductor receptacle (121, 211) is electrically contacted by means of the cutting insert (132, 232).

2. Terminal block arrangement according to claim 1, **characterized in that** the actuating element (120) is designed as a pivoting element (120) and is mounted in the housing (110) so as to rotate between the receiving position and the contact position.

3. Terminal block arrangement according to claim 1, **characterized in that** the actuating element (220) is designed as a pressing element (220) and can be moved in a translational manner with respect to the housing (210) between the receiving position and the contact position.

4. Terminal block arrangement according to any of the preceding claims, **characterized in that** the conductor receptacle (121) is arranged in the actuating element (120).

5. Terminal block arrangement according to claim 4, **characterized in that** the conductor receptacle (121) is designed as a through-hole (121) through the actuating element (120).

6. Terminal block arrangement according to any of claims 1 to 5, **characterized in that** the conductor receptacle (211) is arranged in the housing (210).

7. Terminal block arrangement according to claim 6, **characterized in that** the conductor receptacle (211) is designed as a bearing shell (211).

8. Terminal block arrangement according to any of the preceding claims, comprising at least two of the cable bridge modules (100, 200) and comprising at least one electrical conductor (10) which can be/is electrically connected to the respective second contact regions (132, 232) of the cable bridge modules (100, 200).

## Revendications

1. Agencement de barrette à bornes
- comportant au moins deux bornes de connexion (20) électriques, lesquelles comportent respectivement au moins deux éléments de raccordement de conducteur (21, 22) connectés électriquement l'un à l'autre par l'intermédiaire d'une barre omnibus et une alvéole de pontage (23) par l'intermédiaire de laquelle la barre omnibus de la borne de connexion (20) respective peut être mise en contact électriquement, et au moins un
- module de pontage de câble (100, 200) destiné au pontage électrique des au moins deux bornes de connexion (20) électriques, dans lequel le module de pontage de câble (100, 200) est conçu pour être inséré dans l'alvéole de pontage (23), comportant
- un boîtier (110, 210) électriquement isolant ;
- un logement de conducteur (121, 211) destiné au logement d'un conducteur (10) électrique ; et
- un contact (130, 230) électrique comportant une première zone de contact (131, 231) faisant saillie hors du boîtier (110, 210) pour l'établissement d'un contact électrique avec la barre omnibus de la borne de connexion (20) et comportant une seconde zone de contact (132, 232) disposée dans le boîtier (110, 210) pour l'établissement d'un contact électrique avec le conducteur (10) électrique, **caractérisé par** les caractéristiques suivantes :
- le module de pontage de câble (100, 200) comporte un élément d'actionnement (120, 220), lequel peut être réglé, par rapport au boîtier (110, 210), entre une position de logement, dans laquelle le conducteur (10) électrique peut être inséré dans le logement de conducteur (121, 211), et une position de contact, dans laquelle le conducteur (10) électrique situé dans le logement de conducteur (121, 211) est connecté galvaniquement à la seconde zone de contact (132, 232) du contact (130, 230) électrique ;
- la seconde zone de contact (132, 232) du contact (130, 230) électrique est conçue sous forme d'insert de coupe (132, 232) ; et
- en déplaçant l'élément d'actionnement (120, 220) de la position de logement vers la position de contact, le conducteur (10) électrique situé dans le logement de conducteur (121, 211) est mis en contact électriquement au moyen de l'insert de coupe (132, 232).

2. Agencement de barrette à bornes selon la revendication 1, **caractérisé en ce que** l'élément d'actionnement (120) est conçu sous forme d'élément pivotant (120) et est monté rotatif dans le boîtier (110) entre la position de logement et la position de contact.

3. Agencement de barrette à bornes selon la revendication 1, **caractérisé en ce que** l'élément d'actionnement (220) est conçu sous forme d'élément de pression (220) et peut être déplacé en translation par rapport au boîtier (210) entre la position de logement et la position de contact.

4. Agencement de barrette à bornes selon l'une quelconque des revendications précédentes, **caractérisé en ce que** le logement de conducteur (121) est disposé dans l'élément d'actionnement (120).

5. Agencement de barrette à bornes selon la revendication 4, **caractérisé en ce que** le logement de conducteur (121) est conçu sous forme d'alésage traversant (121) à travers l'élément d'actionnement (120).

6. Agencement de barrette à bornes selon l'une quelconque des revendications 1 à 5, **caractérisé en ce que** le logement de conducteur (211) est disposé dans le boîtier (210).

7. Agencement de barrette à bornes selon la revendication 6, **caractérisé en ce que** le logement de conducteur (211) est conçu sous forme de coussinet de palier (211).

8. Agencement de barrette à bornes selon l'une quelconque des revendications précédentes, comportant au moins deux des modules de pontage de câble (100, 200) et comportant au moins un conducteur (10) électrique, lequel est connecté ou peut être connecté électriquement aux secondes zones de contact (132, 232) respectives des modules de pontage de câble (100, 200).
